# EUROPÄISCHE PATENTSCHRIFT

(11) **EP 1 147 306 B1**
(45) Veröffentlichungstag und Bekanntmachung des Hinweises auf die Patenterteilung: **18.12.2002**
(21) Anmeldenummer: 99955754.9
(22) Anmeldetag: 22.09.1999
(51) Int. Cl.: F02M 51/06

(54) **BRENNSTOFFEINSPRITZVENTIL UND VERFAHREN ZUM BETREIBEN EINES BRENNSTOFFEINSPRITZVENTILS**
FUEL INJECTION VALVE AND METHOD FOR OPERATING A FUEL INJECTION VALVE
SOUPAPE D'INJECTION DE CARBURANT ET PROCEDE POUR LA FAIRE FONCTIONNER

(30) Priorität: 18.01.1999 DE 19901711
(43) Veröffentlichungstag der Anmeldung: 24.10.2001
(73) Patentinhaber: ROBERT BOSCH GMBH, 70442 Stuttgart (DE)
(72) Erfinder: BOECKING, Friedrich, D-70499 Stuttgart (DE)
(86) Internationale Anmeldenummer: DE9903020
(87) Internationale Veröffentlichungsnummer: WO00042313

(56) Entgegenhaltungen:
- DE-A- 19 500 706
- GB-A- 2 094 940
- PATENT ABSTRACTS OF JAPAN vol. 1995, no. 11, 26. Dezember 1995 (1995-12-26) & JP 07 227091 A (UNISIA JECS CORP), 22. August 1995 (1995-08-22)

## Beschreibung

### Stand der Technik

Die Erfindung geht aus von einem Brennstoffeinspritzventil nach der Gattung des Anspruchs 1 bzw. von einem Verfahren zum Betreiben eines Brennstoffeinspritzventils nach der Gattung des Anspruchs 6.

Aus der DE 195 00 706 A1 ist bereits ein Brennstoffeinspritzventil nach der Gattung des Haupt anspruchs bekannt. Bei dem aus dieser Druckschrift hervorgehenden Brennstoffeinspritzventil ist ein piezoelektrischer Aktor zur Betätigung einer mit einem Ventilschließkörper verbundenen Ventilnadel vorgesehen. Der Ventilschließkörper wirkt mit einer Ventilsitzfläche zu einem Dichtsitz zusammen. Dabei ist sowohl die Ausgestaltung als ein nach außen öffnendes Brennstoffeinspritzvenitl als auch als ein nach innen öffnendes Brennstoffeinspritzventil möglich. Der aus mehreren gestapelt angeordneten piezoelektrischen Schichten aufgebaute piezoelektrische Aktor erzeugt zwar relativ große Hubkräfte, jedoch relativ geringe Hubwege. In der bekannten Druckschrift wird daher vorgeschlagen, zur Vergrößerung des auf die Ventilnadel übertragenen Hubweges zwischen der Ventilnadel und dem piezoelektrischen Aktor eine hydraulische Übersetzungseinrichtung vorzusehen. Die hydraulische Übersetzungseinrichtung bewirkt gleichzeitig eine Temperaturkompensation des piezoelektrischen Aktors.

Aus oben genannter Druckschrift ist ein Spalt zwischen einem an einem Aktor anliegenden Arbeitskolben und einem zur Betätigungsstrecke gehörenden Hubkolben bekannt, der flüssigkeitsgefüllt ist. Zur Vergrößerung des auf die Ventilnadel übertragenen Hubwegs zwischen der Ventilnadel und dem piezoelektrischen Aktor ist in dem Bereich der Arbeits- und Hubkolben diese hydraulische Übersetzungseinrichtung vorgesehen.

Der piezoelektrische Aktor ist bekanntermaßen einer nicht unerheblichen temperaturabhängigen Längenausdehnung unterworfen. Diese temperaturabhängige Längenänderung des piezoelektrischen Aktors ist jedoch relativ langsam im Vergleich zu dem zur Öffnung des Brennstoffeinspritzventils führenden Betätigungshub des Aktors. Die temperaturabhängige Längenänderung des Aktors ist daher ein quasistatischer Vorgang. Die damit verbundene Verdrängung des hydraulischen Mediums führt nicht zu einem Öffnen des Brennstoffeinspritzventils, sondern das verdrängte hydraulische Medium entweicht quasistatisch über die Führungsspalte der hydraulischen Übersetzungseinrichtung.

Es gibt Anwendungen, bei welchen eine hydraulische Übersetzugnseinrichtung zur Übersetzung des Betätigungshubs des Aktors nicht erforderlich ist, weil der Aktor bereits einen zum Öffnen des Brennstoffeinspritzventils ausreichenden Hub erzeugt. Für diese Anwendungen wäre die Anordnung einer hydraulischen Übersetzungseinrichtung nur zum Zwecke der Temperaturkompensation aufwendig und kostenintensiv. Ferner ist nachteilig, daß für die hydraulische Übersetzungseinrichtung ein spezielles hydraulisches Medium eingesetzt werden muß, daß aufgrund von Leckageverlusten im Laufe der Zeit entweichen kann. Dies kann die Funktionsweise der Übersetzungseinrichtung und die Lebensdauer des Brennstoffeinspritzventils beeinträchtigen.

Aus der DE 43 06 073 C1 ist ein Brennstoffeinspritzventil mit einem piezoelektrischen Aktor in einer anderen Bauform bekannt. Auch bei diesem Brennstoffeinspritzventil erfolgt die Temperaturkompensation mittels einer hydraulischen Übersetzungseinrichtung. Aus der DE 35 33 085 A1 ist ein Brennstoffeinspritzventil ohne hydraulische Übersetzungseinrichtung, jedoch auch ohne jegliche Temperaturkompensation, bekannt.

Aus den GB 2 094 940 A und JP 07-227091 A sind ebenfalls Brennstoffeinspritzventile bekannt, bei denen in der Betätigungsstrecke zwischen Aktor und Ventilschließkörper ein Spalt vorgesehen ist. Der Spalt befindet sich dabei jeweils in hydraulisch durchströmten Bereichen oder Kammern. Die aus der GB 2 094 940 A bekannte Kammer mit einem Spalt ist dabei mittels einer Membran hermetisch gegenüber dem Aktor bzw. dem Aktorgehäuse abgedichtet. Die Kammer ist flüssigkeitsgefüllt, da von ihr eine Rückflussleitung ausgeht. Bei Erregung des Aktors zur Betätigung der Ventilnadel muss erst das Hydraulikmedium im Spalt der Kammer verdrängt werden.

Das erfindungsgemäße Brennstoffeinspritzventil mit den Merkmalen des Anspruchs 1 hat demgegenüber den Vorteil, daß der piezoelektrische oder magnetostriktive Aktor aufgrund des in der Betätigungsstrecke angeordneten Spalts temperaturkompensiert ist, ohne daß es einer aufwendigen hydraulischen Übersetzungseinrichtung bedarf. Der in der Betätigungsstrecke zwischen dem Aktor und dem Ventilschließkörper angeordnete Spalt ermöglicht eine ungestörte thermische Längenausdehnung des Aktors ohne daß die thermische Längenausdehnung ein Öffnen des Brennstoffeinspritzventils bewirkt.

Der Spalt ist vorteilhaft zwischen einem mit dem Aktor verbundenen Aktorflansch und einer mit dem Ventilschließkörper verbundenen Ventilnadel angeordnet. In dem Spalt befindet sich vorteilhaft ein gasförmiges Medium, insbesondere Luft, das bzw. die bei einem Betätigen des Aktors rasch entweichen kann.

Das erfindungsgemäße Verfahren zum Betreiben eines derartigen Brennstoffeinspritzventils mit den Merkmalen des Anspruchs 6 hat den Vorteil, daß zum Öffnen des Brennstoffeinspritzventils der in der Betätigungsstrecke vorgesehene Spalt nicht überwunden werden muß. Vielmehr wird die temperaturabhängige Längenausdehnung des Aktors kontinuierlich, vor jedem Betätigungshub des Aktors oder in fest vorgegebenen Zeitabständen gemessen. Bei der Betätigung des Aktors wird dieser zunächst mit einer ersten elektrischen Betätigungsspannung beaufschlagt, die eine solche Dehnung des Aktors bewirkt, daß der Spalt idealerweise verschwindet oder zumindest möglichst klein wird. Nachfolgend wird der Aktor mit einer größeren zweiten elektrischen Betätigungsspannung beaufschlagt, die ohne Zeitverzöcerung zum Öffnen des Brennstoffeinspritzventils führt.

Durch die in den Unteransprüchen aufgeführten Maßnahmen sind vorteilhafte Weiterbildungen und Verbesserungen des im Anspruch 1 angegebenen Brennstoffeinspritzventils und des im Anspruch 6 angegebenen Verfahrens zum Betreiben des Brennstoffeinspritzventils möglich.

Bei einem nach innen öffnenden Brennstoffeinspritzventil befindet sich der Spalt vorteilhaft auf der dem Ventilschließkörper abgewandten Seite des Aktors, während sich bei einem nach außen öffnenden Brennstoffeinspritzventil der Spalt vorteilhaft auf der dem Ventilschließkörper zugewandten Seite des Aktors befindet.

Das Messen der temperaturabhängigen Längenausdehnung des Aktors kann beispielsweise durch eine Messung der elektrischen Kapazität des Aktors erfolgen. Da der Aktor üblicherweise aus mehreren piezoelektrischen Schichten besteht, die mit Elektroden versehen sind, führt eine thermische Ausdehnung des piezoelektrischen Aktors zu einer Vergrößerung des Abstsnds der Elektroden und somit zu einer Verringerung der elektrischen Kapazität. Aus der gemessenen elektrischen Kapazität kann deshalb auf die temperaturabhängige Längenausdehnung des Aktors zurückgerechnet werden. Alternativ kann es genügen, die Temperatur des Aktors zu messen, wenn der thermische Temperaturausdehnungs-Koeffizient des Aktors mit hinreichender Genauigkeit bekannt ist. Aus der Messung der Temperatur des Aktors läßt sich dann auf die temperaturabhängige Längenausdehnung des Aktors bei der gemessenen Temperatur zurückrechnen. Die Messung der elektrischen Kapazität des Aktors und der Temperatur des Aktors können zur Verbesserung der Genauigkeit auch miteinander kombiniert werden.

Die Spaltbreite des Spalts ist vorteilhaft so bemessen, daß über den gesamten im Betrieb des Brennstoffeinspritzventils auftretenden Temperaturbereich hinweg sichergestellt ist, daß in dem nicht erregten Ruhezustand des Aktors auch bei maximaler Temperaturausdehnung des Aktors der Aktor keinen Wirkkontakt auf den Ventilschließkörper zum Abheben des Ventilschließkörpers von der Ventilsitzfläche hat. Dies gestattet den Betrieb des Brennstoffeinspritzventils in einem weiten Temperaturbereich.

### Zeichnung

Ausführungsbeispiele der Erfindung sind in der Zeichnung vereinfacht dargestellt und in der nachfolgenden Beschreibung näher erläutert. Es zeigen:
- Fig. 1: einen Schnitt durch ein erstes Ausführungsbeispiel des erfindungsgemäßen Brennstoffeinspritzventils;
- Fig. 2: einen Schnitt durch ein zweites Ausführungsbeispiel des erfindungsgemäßen Brennstoffeinspritzventils; und
- Fig. 3: ein Zeitdiagramm zur Erläuterung des erfindungsgemäßen Verfahrens zum Betreiben des erfindungsgemäßen Brennstoffeinspritzventils.

### Beschreibung der Ausführungsbeispiele

Fig. 1 zeigt in einer axialen Schnittdarstellung ein Ausführungsbeispiel des erfindungsgemäßen Brennstoffeinspritzventils 1. Das Brennstoffeinspritzventil 1 eignet sich insbesondere zum direkten Einspritzen von Brennstoff, insbesondere von Benzin, in den Brennraum einer vorzugsweise gemischverdichtenden, fremdgezündeten Brennkraftmaschine.

In einem Gehäusekörper 2 ist ein piezoelektrischer Aktor 3 integriert, der von einem Vorspannelement 4 hülsenartig umgeben ist. Der piezoelektrische Aktor 3 ist zwischen einem ersten Aktorflansch 5 und einem zweiten Aktorflansch 6 mittels des mit den Aktorflanschen 5 und 6 verbundenen Vorspannelements 4 eingespannt. Der Aktor 3, die Aktorflansche 5 und 6 und das Vorspannelement 4 sind in eine zylinderförmige Ausnehmung 7 des Gehäusekörpers 2 eingesetzt. Dabei stützt sich der Aktor 3 über den ersten Aktorflansch 5 an dem Gehäusekörper 2 ab.

Der Aktor 3 ist im Ausführungsbeispiel hülsenförmig ausgebildet. Sowohl der Aktor 3 als auch die Aktorflansche 5 und 6 weisen eine zentrale Öffnung 8 auf, durch welche eine Ventilnadel 9 hindurchragt. Die Ventilnadel 9 weist einen Ventilnadelflansch 10 auf, der als Anschlag für den zweiten Aktorflansch 6 dient.

Mit der sich konzentrisch zu der Mittelachse 11 erstreckenden Ventilnadel 9 ist im Ausführungsbeispiel einstückig ein Ventilschließkörper 12 ausgebildet, der zusammen mit einer an einem Ventilsitzträger 14 ausgebildeten Ventilsitzfläche 13 einen Dichtsitz bildet. Der Ventilschließkörper 12 hat eine konische Fläche 15, die an die konische Ventilsitzfläche 13 angepaßt ist. In Abspritzrichtung schließt sich an die Ventilsitzfläche 13 eine Abspritzöffnung 16 an. Zur besseren Verteilung des Brennstoffs weist der Ventilschließkörper 12 wenigstens eine Drallnut 17 auf.

An dem abspritzseitigen Ende des Gehäusekörpers 2 ist ein Federaufnahmeraum 18 für eine Rückstellfeder 19 vorgesehen, die an einem mit der Ventilnadel 9 verbundenen Flansch 20 an der Ventilnadel 9 angreift und den Ventilschließkörper 12 in seine Schließstellung drückt.

Die Zuleitung des Brennstoffs erfolgt über eine in dem Gehäusekörper 2 ausgebildete Brennstoffleitung 21, an welche sich eine in dem Ventilsitzträger 14 ausgebildete Brennstoffleitung 22 anschließt, die in eine Axialbohrung 23 des Ventilsitzkörpers 14 ausmündet.

Erfindungsgemäß ist in der Betätigungsstrecke zwischen dem piezoelektrischen Aktor 3 und dem Ventilschließkörper 12 ein Spalt 24 vorgesehen. Im in Fig. 1 dargestellten Ausführungsbeispiel befindet sich der Spalt 24 zwischen dem zweiten Aktorflansch 6 und dem Ventilnadelflansch 10. Grundsätzlich kann der Spalt 24 jedoch auch an anderer Stelle in der Betätigungsstrecke zwischen dem Aktor 3 und dem Ventilschließkörper 12, beispielsweise zwischen der Ventilnadel 9 und dem Ventilschließkörper 12, angeordnet sein.

Der Spalt 24 dient der Temperaturkompensation des piezoelektrischen Aktors 3. Bekanntermaßen ist der aus piezoelektrischen Keramikschichten aufgebaute Aktor 3 einer nicht unerheblichen thermischen Längenausdehnung unterworfen. Wäre der Aktor 3 unmittelbar mit der Ventilnadel 9 verbunden, indem der zweite Aktorflansch 6 in dem nicht erregten Ruhezustand des Aktors 3 unmittelbar an dem Ventilnadelflansch 10 anliegen würde, würde nicht nur eine elektrische Erregung des Aktors 3, sondern auch eine thermische Ausdehnung des Aktors 3 zu einem Öffnen des Brennstoffeinspritzventils 1 führen. Bei dem erfindungsgemäßen Brennstoffeinspritzventil 1 führt eine thermische Längenausdehnung des Aktors 3 hingegen lediglich zu einer Verringerung der Spaltbreite hᵥ des Spalts 24, nicht jedoch zu einem Abheben des Ventilschließkörpers 12 von der Ventilsitzfläche 13.

Die Spaltbreite hᵥ des Spalts 24 ist dabei so auszulegen, daß über den gesamten im Betrieb des Brennstoffeinspritzventils 1 auftretenden Temperaturbereich hinweg sichergestellt ist, daß in dem nicht erregten Ruhezustand des Aktors 3 der Spalt 24 nicht aufgrund einer Temperaturdehnung des Aktors 3 überbrückt wird. In dem Spalt 24 befindet sich ein gasförmiges Medium, vorzugsweise die Umgebungsluft des Brennstoffeinspritzventils 1. Die in dem Spalt 24 befindliche Luft kann bei einer Betätigung des Aktors 3 beispielsweise über eine Entlüftungsbohrung rasch entweichen.

Die Rückstellfeder 19 kann alternativ auch an der dem Aktor 3 abgewandten Stirnfläche 25 des Ventilnadelflansches 10 angreifen, was in Fig. 1 mit unterbrochener Linienführung angedeutet ist.

Während Fig. 1 die Erfindung an einem nach innen öffnenden Brennstoffeinspritzventil 1 veranschaulicht, zeigt Fig. 2 ein nach außen öffnendes erfindungsgemäßes Brennstoffeinspritzventil 1. Bereits beschriebene Elemente sind mit übereinstimmenden Bezugszeichen versehen, so daß sich insoweit eine wiederholende Beschreibung erübrigt.

Im Unterschied zu dem in Fig. 1 dargestellten Ausführungsbeispiel ist der Ventilschließkörper 12 bei dem in Fig. 2 dargestellten Ausführungsbeispiel an der Ventilnadel 9 so angeordnet, daß die konische Fläche 15 des Ventilschließkörpers 12 an der Ventilschließfläche 13 außenseitig anliegt. Die Rückstellfeder 19 beaufschlagt über den Flansch 20 die Ventilnadel 9 in Fig. 2 nach oben und bewirkt somit die Rückstellung des Ventilschließkörpers 12 in seine Schließstellung.

Der erste Aktorflansch 5 stößt sich an dem Gehäusekörper 2 ab, so daß sich der zweite Aktorflansch 6 bei einer Betätigung des piezoelektrischen Aktors 3 in Fig. 2 nach unten bewegt und nach einem Überbrücken des Spalts 24 mit einem Vorsprung 30 an dem Ventilnadelflansch 10 anstößt.

Auch bei dem in Fig. 2 dargestellten Ausführungsbeispiel hat der Spalt 24 die Aufgabe der bereits beschriebenen Temperaturkompensation des Aktors 3. Die Spaltbreite hᵥ ist daher auch bei dem in Fig. 2 dargestellten Ausführungsbeispiel so auszulegen, daß über den gesamten im Betrieb des Brennstoffeinspritzventils 1 auftretenden Temperaturbereich hinweg sichergestellt ist, daß in dem elektrisch nicht erregten Ruhezustand des Aktors 3 der Spalt 24 nicht aufgrund einer Temperaturausdehnung des Aktors 3 überbrückt wird.

Ein erfindungsgemäßes Verfahren zum Betreiben des erfindungsgemäßen Brennstoffeinspritzventils 1 wird nachfolgend unter Bezugnahme auf Fig. 3 näher erläutert. Fig. 3 zeigt den Hub h des Aktors 3 als eine Funktion der Zeit t.

Erfindungsgemäß wird die thermische Längenausdehnung des Aktors 3 gemessen. Die Messung der thermischen Längenausdehnung des Aktors 3 kann entweder kontinuierlich erfolgen oder zu Beginn jedes Einspritzintervalls oder in fest vorgegebenen Zeitabständen wiederholt werden. Die Messung der thermischen Längenausdehnung erfolgt im einfachsten Fall dadurch, daß die Temperatur des Aktors 3 über einen geeigneten Sensor, beispielsweise einen PTC-Widerstand erfaßt wird. Wenn der thermische Längenausdehnungs-Koeffizient des piezoelektrischen Materials, aus welchem der Aktor 3 besteht, mit hinreichender Genauigkeit bekannt ist, kann aus der gemessenen Temperatur des Aktors 3 auf dessen temperaturabhängige aktuelle Länge zurückgerechnet werden.

Die temperaturabhängige Länge des Aktors 3 kann jedoch auch durch eine Messung der elektrischen Kapazität des Aktors 3 erfaßt werden. Der piezoelektrische Aktor 3 besteht im allgemeinen aus mehreren piezoelektrischen Keramikschichten, die zur Beaufschlagung der piezoelektrischen Keramikschichten mit einem axialen elektrischen Feld zwischen Elektroden angeordnet sind. Bei einer thermischen Ausdehnung der piezoelektrischen Schichten erhöht sich der Abstand zwischen den Elektroden, wodurch sich die Kapazität des piezoelektrischen Aktors 3 verringert. Durch Messung der temperaturabhängigen Kapazität des Aktors 3 kann deshalb auf die aktuelle temperaturabhängige Länge des Aktors 3 zurückgerechnet werden. Die Messung der Temperatur und der Kapazität des Aktors 3 können auch zur Erhöhung der Genauigkeit miteinander kombiniert werden. Die Messung der Kapazität des Aktors 3 kann mittels einer ladungsgesteuerten elektronischen Schaltung oder einer Brückenschaltung erfolgen, in welcher die Kapazität des Aktors 3 mit einer Referenzkapazität verglichen wird.

Aufgrund der indirekt gemessenen temperaturabhängigen Längenausdehnung des Aktors 3 läßt sich die temperaturabhängige verbleibende Spaltbreite hᵥ im elektrisch nicht erregten Ruhezustand des Aktors 3 ermitteln. Vor dem eigentlichen Einspritzintervall wird der Aktor 3 erfindungsgemäß mit einer ersten Betätigungsspannung so beaufschlagt, daß der Spalt 24 im Idealfall verschwindet, zumindest jedoch- möglichst klein wird. Diese erste elektrische Betätigungsspannung ist an die durch die Messung erfaßte temperaturabhängige Spaltbreite hᵥ angepaßt, wobei diese erste Betätigungsspannung umso größer ist, je größer die Spaltbreite hᵥ des Spaltes 24 ist.

Fig. 3 veranschaulicht das Anlegen der ersten elektrischen Betätigungsspannung in dem Zeitintervall t₁ bis t₂. Der Aktor 3 erfährt dabei einen Aktorhub hᵥ, der der vorher erfaßten Spaltbreite hᵥ entspricht. Bei einer anderen Temperatur kann die durch die Messung erfaßte Spaltbreite hᵥ' geringer sein, was in Fig. 3 gestrichelt angedeutet ist. Entsprechend ist dann auch der durch die erste elektrische Betätigungsspannung hervorgerufene Aktorhub hᵥ' geringer.

In dem Zeitintervall t₂ bis t₃ bzw. t₂' bis t₃ wird an den Aktor 3 eine gegenüber der ersten Betätigungsspannung größere zweite Betätigungsspannung angelegt, so daß sich der Aktor 3 noch weiter ausdehnt und der Ventilschließkörper 12 von der Ventilsitzfläche 13 zum Öffnen des Brennstoffeinspritzventils 1 abhebt. Während diesem Einspritzintervall wird deshalb von dem Brennstoffeinspritzventil 1 Brennstoff abgespritzt. Im Zeitpunkt t₃ wird die zweite Betätigungsspannung abgeschaltet, so daß der Aktor 3 wieder in seinen Ruhestand relaxiert.

Durch das erfindungsgemäße Verfahren wird erreicht, daß der Einspritzzeitpunkt von der Spaltenbreite hᵥ weitgehend unabhängig ist und insbesondere die Zeit, die der Aktor 3 benötigt, um die Spaltbreite hᵥ zu überwinden, keinen Einfluß auf den Einspritzzeitpunkt und auf die Länge des Einspritzintervalls hat.

## Patentansprüche

1. Brennstoffeinspritzventil (1), insbesondere Einspritzventil für Brennstoffeinspritzanlagen von Brennkraftmaschinen, mit einem piezoelektrischen oder magnetostriktiven Aktor (3) und einem von dem Aktor (3) über eine Betätigungsstrecke (6, 24, 10, 9) betätigbaren Ventilschließkörper (12), der mit einer Ventilsitzfläche (13) zu einem Dichtsitz zusammenwirkt, wobei in einem nicht erregten Ruhezustand des Aktors (3) in der Betätigungsstrecke (6, 24, 10, 9) ein Spalt (24) ausgebildet ist, durch den der Aktor (3) keinen Wirkkontakt auf den Ventilschließkörper (12) zum Abheben des Ventilschließkörpers (12) von der Ventilsitzfläche (13) hat,
**dadurch gekennzeichnet,**
**daß** der Spalt (24) abseits der hydraulischen Bereiche und Leitungen (21, 22, 23) des Brennstoffeinspritzventils (1) ausgebildet ist und sich daher in dem Spalt (24) ausschließlich ein gasförmiges Medium, insbesondere Luft, befindet, das bei einem Betätigen des Aktors (3) rasch entweichen kann.

2. Brennstoffeinspritzventil nach Anspruch 1,
**dadurch gekennzeichnet,**
**daß** die Betätigungsstrecke (6, 24, 10, 9) einen mit dem Aktor (3) verbundenen Aktorflansch (6) und eine mit dem Ventilschließkörper (12) verbundene Ventilnadel (9) umfaßt und der Spalt (24) zwischen dem Aktorflansch (6) und der Ventilnadel (9) angeordnet ist.

3. Brennstoffeinspritzventil (1) nach Anspruch 1 oder 2,
**dadurch gekennzeichnet,**
**daß** der Spalt (24) mit einer Spaltbreite (hᵥ) derart ausgebildet ist, daß über den gesamten im Betrieb des Brennstoffeinspritzventils (1) auftretenden Temperaturbereich hinweg sichergestellt ist, daß in dem nicht erregten Ruhezustand des Aktors (3) auch bei maximaler Temperaturausdehnung des Aktors (3) der Aktor (3) keinen Wirkkontakt auf den Ventilschließkörper (12) zum Abheben des Ventilschließkörpers (12) von der Ventilsitzfläche (13) hat.

4. Brennstoffeinspritzventil nach einem der Ansprüche 1 bis 3,
**dadurch gekennzeichnet,**
**daß** das Brennstoffeinspritzventil (1) ein nach innen öffnendes Brennstoffeinspritzventil (1) ist und sich der Spalt (24) auf der dem Ventilschließkörper (12) abgewandten Seite des Aktors (3) befindet.

5. Brennstoffeinspritzventil nach einem der Ansprüche 1 bis 3,
**dadurch gekennzeichnet,**
**daß** das Brennstoffeinspritzventil (1) ein nach außen öffnendes Brennstoffeinspritzventil (1) ist und sich der Spalt (24) auf der dem Ventilschließkörper (12) zugewandten Seite des Aktors (3) befindet.

6. Verfahren zum Betreiben eines Brennstoffeinspritzventils (1) nach einem der Ansprüche 1 bis 5 mit folgenden Verfahrensschritten:
- Messen der temperaturabhängigen Längenausdehnung des Aktors (3) in dem nicht erregten Ruhezustand des Aktors (3),
- Beaufschlagen des Aktors (3) mit einer ersten elektrischen Betätigungsspannung in Abhängigkeit von der gemessenen temperaturabhängigen Längenausdehnung des Aktors (3), wobei die erste elektrische Betätigungsspannung so bemessen wird, daß der Spalt (24) verschwindet oder zumindest möglichst klein wird und
- Beaufschlagen des Aktors (3) mit einer zweiten elektrischen Betätigungsspannung zum Öffnen des Brennstoffeinspritzventils (1) während eines Einspritzintervalls.

7. Verfahren nach Anspruch 6,
**dadurch gekennzeichnet,**
**daß** das Messen der temperaturabhängigen Längenausdehnung des Aktors (3) eine Messung der elektrischen Kapazität des Aktors (3) umfaßt.

8. Verfahren nach Anspruch 6 oder 7,
**dadurch gekennzeichnet,**
**daß** das Messen der temperaturabhängigen Längenausdehnung des Aktors (3) eine Messung der Temperatur des Aktors (3) umfaßt.

## Claims

1. Fuel injection valve (1), in particular injection valve for fuel injection systems of internal combustion engines, having a piezoelectric or magnetostrictive actuator (3) and a valve-closing body (12) which can be actuated by the actuator (3) via an actuating section (6, 24, 10, 9) and which interacts with a valve seat surface (13) to form a sealing seat, a gap (24) being formed in the actuating section (6, 24, 10, 9) in a non-energized inoperative state of the actuator (3), the said gap causing the actuator (3) not to have any active contact with the valve-closing body (12) for raising the valve-closing body (12) from the valve seat surface (13), **characterized in that** the gap (24) is formed away from the hydraulic regions and lines (21, 22, 23) of the fuel injection valve (1) and the gap (24) therefore exclusively contains the gaseous medium, in particular air, which can rapidly escape when the actuator (3) is actuated.

2. Fuel injection valve according to Claim 1, **characterized in that** the actuating section (6, 24, 10, 9) comprises an actuator flange (6) connected to the actuator (3) and a valve needle (9) connected to the valve-closing body (12), and the gap (24) is arranged between the actuator flange (6) and the valve needle (9).

3. Fuel injection valve (1) according to Claim 1 or 2, **characterized in that** the gap (24) is formed with a gap width (hᵥ) in such a manner that it is ensured, over the entire temperature range occurring during operation of the fuel injection valve (1), that in the non-energized inoperative state of the actuator (3), the actuator (3) does not have any active contact with the valve-closing body (12) for raising the valve-closing body (12) from the valve seat surface (13), even at maximum thermal expansion of the actuator (3).

4. Fuel injection valve according to one of Claims 1 to 3, **characterized in that** the fuel injection valve (1) is an inwardly opening fuel injection valve (1) and the gap (24) is situated on that side of the actuator (3) which faces away from the valve-closing body (12).

5. Fuel injection valve according to one of Claims 1 to 3, **characterized in that** the fuel injection valve (1) is an outwardly opening fuel injection valve (1) and the gap (24) is situated on that side of the actuator (3) which faces towards a the valve-closing body (12).

6. Method for operating a fuel injection valve (1) according to one of Claims 1 to 5 having the following method steps:
- measuring the temperature-dependent linear expansion of the actuator (3) in the non-energized inoperative state of the actuator (3),
- subjecting the actuator (3) to a first electric actuating voltage as a function of the measured temperature-dependent linear expansion of the actuator (3), the first electric actuating voltage being dimensioned in such a manner that the gap (24) disappears or at least becomes as small as possible, and
- subjecting the actuator (3) to a second electric actuating voltage for opening the fuel injection valve (1) during an injection interval.

7. Method according to Claim 6, **characterized in that** the measuring of the temperature-dependent linear expansion of the actuator (3) includes a measurement of the electric capacitance of the actuator (3).

8. Method according to Claim 6 or 7, **characterized in that** the measuring of the temperature-dependent linear expansion of the actuator (3) includes a measurement of the temperature of the actuator (3).

## Revendications

1. Injecteur de carburant (1), notamment injecteur pour une installation d'injection de carburant d'un moteur à combustion interne, comportant un actionneur piézo-électrique ou magnétostrictif (3) et un organe d'obturation de soupape (12) dont la course d'actionnement (6, 24, 10, 9) est commandée par l'actionneur (3), cet organe d'obturation coopérant avec une surface de siège de soupape (13) pour former un siège d'étanchéité, dans lequel lorsque l'actionneur (3) est à l'état de repos non excité, il subsiste un intervalle (24) dans le trajet d'actionnement (6, 24, 10, 9) pour que l'actionneur (3) ne présente pas de contact actif avec l'organe d'obturation de soupape (12) pour soulever cet organe (12) par rapport à la surface formant siège de soupape (13),
**caractérisé en ce que**
l'intervalle (24) est réalisé en dehors des plages hydrauliques et des conduites (21, 22, 23) de l'injecteur (1) et
l'intervalle (24) contient exclusivement un fluide gazeux, notamment de l'air, qui peut s'échapper rapidement lors d'un actionnement de l'actionneur (3).

2. Injecteur selon la revendication 1,
**caractérisé en ce que**
le chemin d'actionnement (6, 24, 10, 9) comprend une bride (6) reliée à l'actionneur (3) et une aiguille (9) reliée à l'organ d'obturation de soupape (12) et un intervalle (24) entre la bride d'actionneur (6) et l'aiguille de soupape (9).

3. Injecteur selon Tune quelconque des revendications 1 ou 2,
**caractérisé en ce que**
l'intervall (24) a une largeur (hᵥ) telle que pour toute la plage des températures de fonctionnement de l'injecteur (1), on garantit qu'à l'état de repos non excité de l'action (3), même pour la dilatation thermique maximale de l'actionneur (3), celui-ci n'a pas de contact actif avec l'organ d'obturation de soupape (12) pour soulever celui-ci par rapport à la surface formant siège de soupape (13).

4. Injecteur selon Tune quelconque des revendications 1 à 3,
**caractérisé en ce qu'**
il s'ouvre vers l'intérieur et l'intervalle (24) se trouve du côté de l'actionneur (3) à l'opposé de l'organ d'obturation de soupape (12).

5. Injecteur selon Tune quelconque des revendications 1 à 3,
**caractérisé en ce qu'**
il s'ouvre vers l'extérieur et l'intervalle (24) se trouve du côté de l'actionneu (3) tourné vers l'organ d'obturation de soupape (12).

6. Procédé de mise en oeuvre d'un injecteur (1) selon Tune quelconque des revendications 1 à 5,
**caractérisé par**
les étapes suivantes :
- on mesure la dilatation thermique longitudinale de l'actionneur (3) lorsque celui-ci est à l'état de repos non excité,
- on applique à l'actionneur une première tension d'actionnement électrique en fonction de la dilatation thermique longitudinale de l'actionneur (3), cette première tension d'actionnement électrique étant dimensionnée pour supprimer l'intervalle (24) ou le réduire au minimum et
- on applique à l'actionneu (3) une seconde tension d'actionnement électrique pour ouvrir l'injecteur (1) pendant un intervalle d'injection.

7. Procédé selon le revendication 6,
**caractérisé en ce que**
la mesure de la dilatation thermique longitudinale de l'actionneur (3) comprend une mesure de la capacité électrique de l'actionneur (3).

8. Procédé selon Tune quelconque des revendications 6 ou 7,
**caractérisé en ce que**
la mesure de la dilatation thermique longitudinale de l'actionneu (3) consiste à mesurer la température de l'actionneur (3).
